# EUROPÄISCHE PATENTSCHRIFT

(11) **EP 4 165 362 B1**
(45) Veröffentlichungstag und Bekanntmachung des Hinweises auf die Patenterteilung: **30.04.2025**
(21) Anmeldenummer: 21731087.9
(22) Anmeldetag: 02.06.2021
(51) Int. Cl.: F42B 14/06

(54) **TREIBKÄFIG**
SABOT
SABOT

(30) Priorität: 15.06.2020 DE 102020115703
(43) Veröffentlichungstag der Anmeldung: 19.04.2023
(73) Patentinhaber: Rheinmetall Waffe Munition GmbH, 29345 Südheide (DE)
(72) Erfinder: ARZT, Konstantin, 29352 Adelheidsdorf (DE); GOWIN, Michael, 29320 Hermannsburg (DE); KELLER, Ulrich, 29345 Südheide (DE)
(74) Vertreter: DREISS Patentanwälte PartG mbB
(86) Internationale Anmeldenummer: PCT/EP2021/064791
(87) Internationale Veröffentlichungsnummer: WO 2021/254778

(56) Entgegenhaltungen:
- EP-A1- 0 626 558
- EP-A1- 0 990 869
- EP-A2- 0 403 730
- DE-A1- 3 724 401
- US-A- 4 450 770

## Beschreibung

Die Erfindung beschäftigt sich mit einem Treibkäfig gemäß Anspruch 1 und eine Munition mit Treibkäfig nach Anspruch 6.

Ein Treibkäfig eines unterkalibrigen Wuchtgeschosses erfüllt mehrere Funktionen. So muss der Treibkäfig einen zwischen Geschoss und Rohrwand eines Waffenrohrs verbleibenden, ringförmigen Spalt abdichten, damit die Treibladungsgase effektiv zum Antrieb des Geschosses verwendet werden können. Zudem führt der Treibkäfig das Geschoss im Waffenrohr, so dass dieses zur Rohrseelenachse ohne seitliche Auslenkungen und damit möglichst präzise folgt. Bei stark unterkalibrigen Geschossen muss der Treibkäfig das Geschoss bei der Beschleunigung im Waffenrohr stützen, wodurch die über den Treibkäfig in das Geschoss eingeleitete Kraft über einen größeren Bereich der Geschosslänge verteilt wird. Bei einer punktförmigen Krafteinleitung unter der Wirkung von Trägheitskräften würde das Geschoss andernfalls kollabieren bzw. abreißen.

Nach dem Mündungsdurchgang trennen sich der Treibkäfig und das Geschoss. Eine endballistische Wirkung erfolgt allein durch das Geschoss als Fluggeschoss. Das Ablösen vor der Rohrmündung erfolgt aufgrund der Mehrteiligkeit des Treibkäfigs. Der Treibkäfig ist in mehrere Segmente aufgeteilt, die sich, beginnend von der Spitze aus, radial vom Geschoss ablösen, sobald diese nicht mehr von der Rohrwand zusammengehalten werden. Die notwendige antreibende Kraft wird in der Regel durch eine Lufttasche erzeugt, die dem Staudruck durch die Umgebungsluft ausgesetzt ist.

In der Praxis kommen reine Push-Treibkäfige oder reine Pull-Treibkäfige vor. Der Druckflansch des Treibkäfigs liegt dabei entweder hinter bzw. vor dem eigentlichen Treibkäfig. Um eine möglichst geringe Treibkäfigmasse zu realisieren, sind sowohl Push- und/oder Pull-Treibkäfige formoptimiert. Zudem werden hochfeste Werkstoffe verwendet. Hierdurch wird der Werkstoff in einem hohen Maße, möglichst gleichmäßig, beansprucht.

Ein unterkalibriges Wuchtgeschoss mit einem Penetrator und einem segmentierten Zentralkäfig, der zwei axial hintereinander angeordneten Abstützungen umfasst, offenbart die DE 198 43 787 CI. Vorgesehen ist, dass eine vordere und eine hintere Lufttasche derart ausgebildet sind, dass der sich beim Flug des Wuchtgeschosses ergebende Staudruck einen gemeinsamen Kraftangriffspunkt ergibt. Dieser gemeinsame Kraftangriffspunkt soll dabei innerhalb eines Teilbereichs liegen, in dem ein Hülsendeckel und ein Treibkäfig miteinander verklebt sind und einen Abstand von einem heckseitigen Ende des Treibkäfigs aufweisen. Dadurch soll eine Pendelung des Penetrators vermieden werden.

Ein segmentierter Treibkäfig kann zudem der DE 199 44 376 B4 entnommen werden. Dieser weist eine vordere erste Abstützung und eine mit einem axialen Abstand hinter diese angeordnete zweite hintere Abstützung auf. Ein abwerfbarer Treibkäfig für ein unterkalibriges Geschoss ist der DE 103 20 194 Al zu entnehmen. Dieser weist mehrere Treibkäfigsegmente auf.

Aus der DE 10 2013 006 498 A1 ist ein Treibkäfiggeschoss bekannt, das sich dadurch auszeichnet, dass als Führungselement eine schmale segmentierte Stahlscheibe verwendet wird, die auf der dem Führungskäfig zugwandten Seite mit einem segmentierten, hohlzylinderförmigen Verkleidungsteil aus Kunststoff form- und/oder kraftschlüssig verbunden ist.

Typisch für Hochleistungswuchtmunitionen sind Treibkäfige, bei denen ein Druckflansch ungefähr in der Mitte des langgezogenen, pfeilartigen Fluggeschosses liegt. Ein vor diesem Druckflansch liegender Teil des Treibkäfigs beschleunigt das Geschoss über Druck, ein dahinter liegender Teil über Zug. Auf den Zugteil wirkt zusätzlich noch ein Treibladungsdruck, während der Druckteil frei von äußeren Lasten ist. Derartige Treibkäfige werden auch als Push-Pull-Treibkäfig bezeichnet.

Die konventionellen Push-Pull-Treibkäfige sind am Treibkäfigheck sehr steif gestaltet. Dies verkürzt die Interaktionszeit während des Ablösens, aufgrund der hohen Steifigkeit besitzen diese Treibkäfige jedoch eine geringe Dämpfungswirkung. Hierdurch werden laterale Störungen (Ablösestoß) während des Ablösevorgangs direkt auf das Geschoss übertragen. Erfolgt diese Belastung unsymmetrisch, ist eine äußere Übertragung auf das Fluggeschoss problematisch, wodurch das Geschoss zum Pendeln angeregt werden kann.

Die nicht vorveröffentlichte DE 10 2019 125 128.1 betrifft einen Treibkäfig, welcher derart gestaltet ist, dass dieser zum einen eine Push-Funktion und zum anderen eine Pull-Funktion hat, wobei diese Funktionen unabhängig voneinander wirken bzw. vorliegen. In Folge dieser Gestaltung findet eine Trennung der Push-Funktion und der Pull-Funktion am Treibkäfig statt. Der Treibkäfig wird für die Trennung der Funktion in Treibkäfigteile dahingehend aufgeteilt bzw. aufgetrennt, dass zumindest ein Treibkäfigteil die Pull-Funktion und zumindest ein weiterer Treibkäfigteil die Push-Funktion übernehmen. Die Treibkäfigteile sind ihrerseits über eine formschlüssige Verbindung mit einem Geschoss verbunden. Zwischen den Treibkäfigteilen kann hingegen auf eine formschlüssige Verbindung verzichtet werden. Bevorzugt sind die Treibkäfigteile jedoch mechanisch voneinander getrennt, sodass keine formschlüssige Verbindung zwischen diesen vorliegt. Der Treibkäfig ist dann mehrteilig. Alternativ kann aber eine mechanische Verbindung zwischen den Treibkäfigteilen vorgesehen werden, wodurch der Treibkäfig bei Aufteilung der Funktionen einteilig ist. Damit wird eine Reduzierung der Masse des Treibkäfigs erreicht.

EP 0 626 558 A1 offenbart einen Treibspiegel für ein Unterkalibergeschoss, welches aus einem mit Drallnuten versehenen Waffenrohr abgeschossen wird, wobei der Treibspiegel mehrere Segmente aufweist und die Trennflächen zwischen den Segmenten nicht radial, sondern parallel und versetzt zur Radialebene angeordnet sind.

US 4 450 770 A offenbart einen Treibspiegel für ein Unterkalibergeschoss, wobei Treibspiegelsegmente an ihrem in Schussrichtung hinteren Ende mit einem ringförmigen Mechanismus gehalten sind, wobei dieser Mechanismus nach Mündungsdurchgang als Scharniervorrichtung wirkt, wodurch die Treibkäfigsegmente um ihr in Schussrichtung hinteres Ende verschwenken.

Der Erfindung stellt sich die Aufgabe, den Ablösevorgang eines Treibkäfigs weicher zu gestalten, so dass eine Anfangspendelung des Fluggeschosses reduziert wird.

Gelöst wird die Aufgabe durch die Merkmale des Patentanspruchs 1. Bevorzugte Ausführungen finden sich in den Unteransprüchen.

Aus der DE 39 20 254 C2 bzw. aus EP 0 403 730 A2 ist ein segmentierter abwerfbarer Treibkäfig bekannt, der u.a. aus wenigstens zwei Treibkäfig-Segmenten mit benachbarten planparellelen Segmenttrennflächen besteht. Hier findet sich ein Hinweis, dass je geringer die Treibkäfigmasse und vor allem je geringer das Massenträgheitsmoment der Treibkäfig-Segmente um ihre hintere Abrollkante ist, desto schneller der Ablösevorgang und desto geringer der kinetische Energieverlust des Penetrators sind. Zu diesem Zweck weist der Penetrator eine Einschnürung mit einer hinteren Abrollkante auf. Die Treibkäfig-Segmente sind ihrerseits in diesem Bereich mit einer entsprechenden Formgebung versehen.

Die der Erfindung zugrundeliegende Idee besteht darin, einen Treibkäfig aus mehreren Segmenten vorzusehen. Der Treibkäfig selbst kann dabei aus wenigstens zwei, bevorzugt aus drei Segmenten, bestehen. Es sind auch mehr als drei Segmente möglich. Diese Segmente sind konstruktiv an ihrem hinteren, der Schussrichtung entgegengesetzten Enden annähernd zylinderförmig und sehr dünn in der Wandstärke gestaltet bzw. gehalten. Bei einer Munition im Kaliber von beispielsweise 105 mm kann diese Zylinderform innerhalb der letzten 20 mm bis 30 mm des Treibkäfigs geschaffen werden. Die Wandstärke kann hierbei ca. 3.5 mm bis 4,5 mm betragen. Bei einer Munition in einem kleineren Kaliber ist der zylindrische Bereich des Treibkäfigs kürzer und die Wandstärke entsprechend geringer zu wählen. Bei einer Munition im größeren Kaliber sollte der zylindrische Bereich des Treibkäfigs länger und die Wandstärke dicker ausgeführt werden. An diesen Enden rollt der Treibkäfig bzw. rollen die Treibkäfig-Segmente beim Ablösen über das Geschoss ab.

Diese speziellen Enden weisen eine geringe Biegesteifigkeit auf. Die derart ausgeführten Enden können durch diese Nachgiebigkeit stoßartig auftretende Kräfte zwischen dem Treibkäfig und dem Geschoss reduzieren. Dadurch kann fertigungstechnisch auf eine zusätzliche Abrollkante am Penetrator verzichtet werden, bei Verbesserung des Ablösevorgangs des Treibkäfigs bzw. der Treibkäfig-Segmente und dem Geschoss bzw. Penetrator. Die sich aus dieser Konstruktion weiterhin ergebenden Vorteile liegen u.a. darin, dass eine geringere Anfangspendelung erreicht und damit eine Optimierung des Trefferbilds vorgenommen wird.

Die Treibkäfig bzw. Treibkäfig-Segmente sind zudem derart aufgebaut, dass sie eine Push-Pull-Funktion übernehmen.

Vorgeschlagen wird ein Treibkäfig mit einer Push-Pull-Funktion, der mehrere Treibkäfig-Segmente umfasst. Der Treibkäfig bzw. die Treibkäfig-Segmente zeichnen sich dadurch aus, dass diese konstruktiv an einem der Schussrichtung entgegengesetzten Ende derart gestaltet ist/sind, dass an diesem Ende eine geringe Biegesteifigkeit erreicht wird. Der Treibkäfig weist an diesem Ende eine Zylinderform (eine Art Schwänzchen) auf, die eine geringe Biegesteifigkeit besitzt, derart, dass stoßartig auftretende Kräfte reduziert werden und der Treibkäfig beim Ablösen abrollt. Bevorzugt wird ein Treibkäfig mit drei Treibkäfig-Segmenten. Der Treibkäfig bzw. die Treibkäfig-Segmente umfasst/umfassen einen in Schussrichtung vor einem Druckflansch liegenden Teil als Push-Teil sowie einen in Schussrichtung hinter dem Druckflansch liegenden Teil als Pull-Teil. Zur Form- und Gewichtsoptimierung besitzen der hinter dem Druckflansch liegende Teil und der vor dem Druckflansch liegende Teil Ausnehmungen. Die Ausnehmungen sind zwischen Streben eingebracht bzw. zwischen den Ausnehmungen verbleiben Streben. Der Treibkäfig bzw. die Treibkäfig-Segmente besitzen Taschen, die im in Schussrichtung vor dem Druckflansch liegenden Teil eingebunden sind.

Anhand eines Ausführungsbeispiels mit Zeichnung soll die Erfindung näher erläutert werden. Es zeigt:
Fig. 1 einen erfindungsgemäßen Treibkäfig perspektivisch in Schussrichtung von hinten,
Fig. 2 eine Schnittdarstellung des Treibkäfigs aus Fig.1.

In Fig. 1 ist ein Treibkäfig 1 für ein nicht näher dargestelltes unterkalibriges Geschoss gekennzeichnet. Der Treibkäfig 1 ist, in Schussrichtung gesehen, schräg von hinten dargestellt. Der Treibkäfig 1 besteht aus wenigstens zwei Treibkäfig-Segmenten 1.1, 1.2. Bevorzugt weist der Treibkäfig 1 drei Treibkäfig-Segmente 1.1, 1.2, 1.3 auf. Als Material kann Kunststoff, Aluminium oder dergleichen verwendet werden. Derartige Materialien sind fachüblich und bekannt.

Der Treibkäfig 1 bzw. die Treibkäfig-Segmente 1.1, 1.2, 1.3 zeichnen sich dadurch aus, dass diese als Push-Pull-Treibkäfig bzw. Push-Pull-Treibkäfig-Segmente ausgebildet sind. Ein vor einem Druckflansch 2 liegender Teil 3 der Treibkäfig-Segmente 1.1, 1.2, 1.3 (vorderer Teil) beschleunigt das nicht näher dargestellte unterkalibrige Geschoss durch Druck, ein hinter dem Druckflansch 2 liegender Teil 4 (hinterer Teil) der Treibkäfig-Segmente 1.1, 1.2, 1.3 durch Zug. Auf den Zugteil 4 wirkt zusätzlich noch ein Treibladungsdruck, während der Druckteil 3 frei von äußeren Lasten ist.

Der vordere Teil 3 (Push-Teil) sowie der hintere Teil 4 (Pull-Teil) sind ihrerseits bevorzugt form- und gewichtsoptimiert. Dazu weisen der hintere Teil 4 wie auch der vordere Teil 3 Ausnehmungen 5, 6 in den Treibkäfig-Segmenten 1.1, 1.2, 1.3 auf. Zwischen diesen verbleibende Streben 8, 9 dienen dazu, für eine ausreichende Steifigkeit des Treibkäfigs 1 bzw. der Treibkäfig-Segmente 1.1, 1.2, 1.3 zu sorgen.

Der Treibkäfig 1 bzw. die Treibkäfig-Segmente 1.1, 1.2, 1.3 besitzt Taschen 7, die im vorderen Teil 3 eingebunden sind.

Erfindungsgemäß sind der Treibkäfig 1 bzw. die Treibkäfig-Segmente 1.1, 1.2, 1.3 konstruktiv an einem der Schussrichtung entgegengesetzten Ende 10 sehr dünn gestaltet, in eine Art Schwänzchen. Bei einer Munition im Kaliber von beispielsweise 105 mm kann diese Zylinderform (bzw. dieses Schwänzchen) innerhalb der letzten 20 mm bis 30 mm des Treibkäfigs 1 bzw. der Treibkäfig-Segmente 1.1, 1.2, 1.3 geschaffen werden. Die Wandstärke kann hierbei ca. 3,5 mm bis 4,5 mm betragen. Durch diese Konstruktion hat dieses spezielle Ende 10 eine geringe Biegesteifigkeit. Diese Nachgiebigkeit ermöglicht, stoßartig auftretende Kräfte zwischen Treibkäfig 1 bzw. den Treibkäfig-Segmenten 1.1, 1.2, 1.3 und dem nicht näher dargestellten Geschoss bzw. Penetrator zu reduzieren. Mit der Homogenisierung der Ablösekräfte aller Treibkäfig-Segmente 1.1, 1.2, 1.3 wird auch die Anfangspendelung des Geschosses verringert. Zwischen den Treibkäfig-Segmenten 1.1, 1.2, 1.3 ist eine sogenannte Ablösekante 11 eingebracht.

Mit 12 ist eine Aufnahme des nicht näher dargestellten Geschosses bezeichnet. Geschoss und Treibkäfig 1 sind über eine angedeutete Gewindeverbindung miteinander verbunden.

Fig. 2 zeigt den Treibkäfig 1 bzw. ein Treibkäfig-Segment 1.1, 1.2, 1.3 in einer Schnittdarstellung.

Die Funktionsweise ist wie folgt:
Durch die Treibgase werden der Treibkäfig 1 bzw. die Treibkäfig-Segmente 1.1, 1.2, 1.3 samt Geschoss durch ein nicht näher dargestelltes Waffenrohr getrieben. Das Waffenrohr übernimmt die Führung des Geschosses im Waffenrohr. Nach dem Mündungsdurchgang trennt sich der Treibkäfig 1 vom Geschoss, die Treibkäfig-Segmente 1.1, 1.2, 1.3 sich voneinander. Die notwendige Kraft wird durch den Staudruck in den Taschen 7 des Treibkäfigs 1 bzw. der Treibkäfig-Segmente 1.1, 1.2, 1.3 erzeugt, wenn diese Taschen 7 einer Umgebungsluft ausgesetzt werden. Der Treibkäfig 1 bzw. die Treibkäfig-Segmente 1.1, 1.2, 1.3 rollen beim Ablösen über das Geschoss ab. Durch die geringe Biegefestigkeit der Enden 10 des Treibkäfigs 1 bzw. der Treibkäfig-Segmente 1.1, 1.2, 1.3 erfolgt eine Homogenisierung der Ablösekräfte des Treibkäfigs 1, d.h. aller Treibkäfig-Segmente 1.1, 1.2, 1.3.

## Patentansprüche

1. Treibkäfig (1) mit einer Push-Pull-Funktion, umfassend mehrere in einer Umfangsrichtung aneinander anschließende Treibkäfig-Segmente (1.1, 1.2, 1.3), die jeweils einen in einer Schussrichtung vorderen Teil (3) als Push-Teil sowie einen in der Schussrichtung hinteren Teil (4) als Pull-Teil aufweisen, zwischen denen ein Druckflansch (2) liegt, wobei der Treibkäfig (1) ein der Schussrichtung entgegengesetztes hinteres Ende (10) und ein in der Schussrichtung vorderes Ende aufweist wobei der Treibkäfig (1) an dem der Schussrichtung entgegengesetzten hinteren Ende (10) derart gestaltet ist, dass an diesem Ende (10) eine geringe Biegesteifigkeit erreicht wird, indem das Ende annähernd zylinderförmig ist und mit einer dünneren Wandstärke des jeweiligen hinteren Teils (4) der Treibkäfigsegmente (1.1, 1.2, 1.3) als in Schussrichtung weiter vorn bei dem jeweiligen hinteren Teil (4) der Treibkäfigsegmente (1.1, 1.2, 1.3) ausgebildet ist und **dadurch gekennzeichnet, dass** der hintere Teil (4) und der vordere Teil (3) Ausnehmungen (5, 6) in den Treibkäfigsegmenten (1.1, 1.2, 1.3) aufweisen, die in der Umfangsrichtung durch in Schussrichtung erstreckte Streben (8, 9) begrenzt sind, wobei sich die Streben (8, 9) zwischen dem der Schussrichtung entgegengesetzten hinteren Ende (10) und dem Druckflansch (2) und dem in der Schussrichtung vorderen Ende und dem Druckflansch (2) erstrecken.

2. Treibkäfig (1) nach Anspruch 1, **dadurch gekennzeichnet, dass** der Treibkäfig (1) zumindest zwei Treibkäfig-Segmente (1.1, 1.2, 1.3) umfasst.

3. Treibkäfig (1) nach Anspruch 1, **dadurch gekennzeichnet, dass** der Treibkäfig drei Treibkäfig-Segmente (1.1, 1.2, 1.3) umfasst.

4. Treibkäfig (1) nach einem der Ansprüche 1 bis 3, **dadurch gekennzeichnet, dass** der Treibkäfig (1) Taschen (7) besitzt, die im in Schussrichtung vor dem Druckflansch (2) liegenden Teil (3) eingebunden sind.

5. Treibkäfig (1) nach einem der Ansprüche 1 bis 4, **dadurch gekennzeichnet, dass** das Material des Treibkäfigs (1) Kunststoff, Aluminium oder dergleichen ist.

6. Munition mit einem Treibkäfig (1) nach einem der Ansprüche 1 bis 5.

7. Munition nach Anspruch 6, **dadurch gekennzeichnet, dass** die Munition in Kaliber 105 mm ist.

8. Munition nach Anspruch 7, **dadurch gekennzeichnet, dass** das annähernd zylinderförmige Ende innerhalb der letzten 20 mm bis 30 mm des Treibkäfigs (1) liegen kann.

9. Munition nach Anspruch 7 oder 8, **dadurch gekennzeichnet, dass** die Wandstärke ca. 3,5 mm bis 4,5 mm betragen kann.

## Claims

1. Sabot (1) having a push-pull function, the sabot comprising a plurality of sabot segments (1.1, 1.2, 1.3) adjoining one another in a circumferential direction, which sabot segments each have a front part (3) in a firing direction as a push part, and a rear part (4) in the firing direction as a pull part, between which front part and rear part a pressure flange (2) is located, the sabot (1) having a rear end (10) opposite the firing direction and a front end in the firing direction, the sabot (1) being designed at the rear end (10) opposite the firing direction in such a way that a low degree of flexural rigidity is achieved at this end (10), in that the end is approximately cylindrical and is formed with a thinner wall thickness of the relevant rear part (4) of the sabot segments (1.1, 1.2, 1.3) than further forward in the firing direction at the relevant rear part (4) of the sabot segments (1.1, 1.2, 1.3), **andcharacterized in that** the rear part (4) and the front part (3) have recesses (5, 6) in the sabot segments (1.1, 1.2, 1.3), which recesses are delimited in the peripheral direction by struts (8, 9) extending in the firing direction, the struts (8, 9) extending between the rear end (10) opposite the firing direction and the pressure flange (2), and between the front end in the firing direction and the pressure flange (2).

2. Sabot (1) according to claim 1, **characterized in that** the sabot (1) comprises at least two sabot segments (1.1, 1.2, 1.3).

3. Sabot (1) according to claim 1, **characterized in that** the sabot comprises three sabot segments (1.1, 1.2, 1.3).

4. Sabot (1) according to any of claims 1 to 3, **characterized in that** the sabot (1) has pockets (7) which are integrated in the part (3) located in front of the pressure flange (2) in the firing direction.

5. Sabot (1) according to any of claims 1 to 4, **characterized in that** the material of the sabot (1) is plastics material, aluminum or the like.

6. Ammunition having a sabot (1) according to any of claims 1 to 5.

7. Ammunition according to claim 6, **characterized in that** the ammunition caliber is 105 mm.

8. Ammunition according to claim 7, **characterized in that** the approximately cylindrical end can be located within the last 20 mm to 30 mm of the sabot (1).

9. Ammunition according to claim 7 or 8, **characterized in that** the wall thickness can be approximately 3.5 mm to 4.5 mm.

## Revendications

1. Sabot (1) avec une fonction pousser-tirer, comprenant plusieurs segments de sabot (1.1, 1.2, 1.3) se raccordant les uns aux autres dans une direction circonférentielle, qui présentent chacun une partie avant (3) dans une direction de tir comme partie de poussée ainsi qu'une partie arrière (4) dans la direction de tir comme partie de traction, entre lesquelles se trouve une bride de pression (2), dans lequel le sabot (1) présente une extrémité arrière (10) opposée à la direction de tir et une extrémité avant dans la direction de tir, dans lequel le sabot (1) est configuré à l'extrémité arrière (10) opposée à la direction de tir de telle sorte qu'une faible rigidité à la flexion est obtenue à cette extrémité (10), du fait que l'extrémité est approximativement cylindrique et est réalisée avec une épaisseur de paroi de la partie arrière respective (4) des segments de sabot (1.1, 1.2, 1.3) plus mince que la partie arrière (4) respective des segments de sabot (1.1, 1.2, 1.3) plus en avant dans la direction de tir et **caractérisé en ce que** la partie arrière (4) et la partie avant (3) présentent des évidements (5, 6) dans les segments de sabot (1.1, 1.2, 1.3) qui sont délimités dans la direction circonférentielle par des entretoises (8, 9) étendues dans la direction de tir, dans lequel les entretoises (8, 9) s'étendent entre l'extrémité arrière (10) opposée à la direction de tir et la bride de pression (2) et l'extrémité avant dans la direction de tir et la bride de pression (2).

2. Sabot (1) selon la revendication 1, **caractérisé en ce que** le sabot (1) comprend au moins deux segments de sabot (1.1, 1.2, 1.3).

3. Sabot (1) selon la revendication 1, **caractérisé en ce que** le sabot comprend trois segments de sabot (1.1, 1.2, 1.3).

4. Sabot (1) selon l'une quelconque des revendications 1 à 3, **caractérisé en ce que** le sabot (1) possède des poches (7), qui sont intégrées dans la partie (3) située en amont de la bride de pression (2) dans la direction de tir.

5. Sabot (1) selon l'une quelconque des revendications 1 à 4, **caractérisé en ce que** le matériau du sabot (1) est une matière plastique, de l'aluminium ou similaire.

6. Munition (1) avec un sabot (1) selon l'une quelconque des revendications 1 à 5.

7. Munition selon la revendication 6, **caractérisée en ce que** la munition est en calibre 105 mm.

8. Munition selon la revendication 7, **caractérisée en ce que** l'extrémité approximativement cylindrique peut se trouver à l'intérieur des derniers 20 mm à 30 mm du sabot (1).

9. Munition selon la revendication 7 ou 8, **caractérisée en ce que** l'épaisseur de paroi peut être d'environ 3,5 mm à 4,5 mm.
